# FASCICULE DE BREVET EUROPEEN

(11) **EP 3 656 637 B1**
(45) Date de publication et mention de la délivrance du brevet: **24.04.2024**
(21) Numéro de dépôt: 19210541.9
(22) Date de dépôt: 21.11.2019
(51) Int. Cl.: B61F 1/00, B61F 1/08, B61C 17/00

(54) **VOITURE DE VÉHICULE FERROVIAIRE**
SCHIENENFAHRZEUG
RAILWAY VEHICLE

(30) Priorité: 21.11.2018 FR 1871655
(43) Date de publication de la demande: 27.05.2020
(73) Titulaire: SpeedInnov, 75008 Paris (FR)
(72) Inventeur: DEBOST, Pierre, 92230 Gennevilliers (FR)
(74) Mandataire: Lavoix

(56) Documents cités:
- WO-A1-2016/184696
- CN-A- 102 275 590
- CN-U- 206 231 384
- CN-U- 207 875 632

## Description

La présente invention concerne une voiture de véhicule ferroviaire ayant un dispositif de fixation d'un équipement en sous-châssis de la voiture.

Une voiture motrice de véhicule ferroviaire comporte divers équipements volumineux, notamment pour la mise en oeuvre de moyens de motorisation. En particulier, la voiture comporte un transformateur électrique volumineux. Ainsi, un tel transformateur électrique est particulièrement encombrant lorsqu'il est agencé dans un compartiment machine de la voiture.

Afin de remédier à cet encombrement, le transformateur électrique (ou autre équipement) est dans certains cas agencé en sous-châssis de la voiture.

A cet effet, on prévoit un dispositif de fixation du transformateur électrique (ou autre équipement) en sous-châssis, comportant des moyens de fixation à ce sous-châssis.

Un tel dispositif de fixation ne donne pas entière satisfaction. En effet, en cas d'accident ferroviaire, les moyens de fixation peuvent rompre et lâcher le transformateur électrique. Or, si le transformateur, pesant plusieurs tonnes, tombe sur la voie ferrée, il risque de causer un déraillement du véhicule ferroviaire.

Les documents CN 102 275 590 A et CN 206 231 384 U décrivent également des exemples de dispositif de fixation.

L'invention a notamment pour but de fournir un dispositif de fixation sécurisé.

A cet effet, l'invention a notamment pour objet une voiture de véhicule ferroviaire selon la revendication 1.

En cas de rupture des moyens de fixation, l'équipement (par exemple le transformateur) reste porté par les axes antichute, et ne tombe donc pas sur la voie. Le risque de déraillement dû à une telle chute est donc fortement réduit.

Un dispositif de fixation selon l'invention peut comporter l'une ou plusieurs des caractéristiques suivantes, prises seules ou selon toutes combinaisons techniquement envisageables.
- Le dispositif de fixation comporte quatre axes antichute, chacun destiné à être agencé à proximité d'un coin de l'équipement, cet équipement présentant une forme générale de parallélépipède.
- L'équipement est un transformateur électrique.

L'invention sera mieux comprise à la lecture de la description qui va suivre, donnée uniquement à titre d'exemple et faite en se référant aux figures annexées, parmi lesquelles :
- [Fig 1] La figure 1 est une vue partielle en perspective d'une voiture de véhicule ferroviaire comprenant un dispositif de fixation selon un exemple de mode de réalisation de l'invention ;
- [Fig 2] La figure 2 est une vue en coupe transversale des moyens de fixation équipant la voiture de la figure 1 ;
- [Fig 3] La figure 3 est une vue schématique en coupe longitudinale des moyens de fixation équipant la voiture de la figure 1.

On a représenté sur la figure 1 une voiture 10 de véhicule ferroviaire selon un exemple de mode de réalisation de l'invention.

La voiture 10 est une voiture motrice. Ainsi, elle comporte des moyens de motorisation, et divers équipements électriques de mise en oeuvre des moyens de motorisation. En particulier, les équipements électriques comportent un transformateur électrique principal 12. Le transformateur électrique principal 12 présente une forme générale de parallélépipède. Ce transformateur électrique principal 12 est classique et ne sera donc pas décrit plus en détail.

La voiture 10 comporte par ailleurs un châssis 14, formant la structure de la voiture 10, à laquelle sont fixés les divers équipements électriques.

Comme cela est représenté sur la figure 1, le transformateur électrique principal 12 est agencé en sous-châssis. En d'autres termes, il est agencé sous le châssis 14.

A cet effet, la voiture 10 comporte un dispositif 16 de fixation du transformateur électrique 12 en sous-châssis.

Le dispositif de fixation 16 comporte quatre parties de fixation identiques, chacune agencée à un coin du transformateur électrique 12. Ces quatre parties de fixation étant identiques, seule l'une d'elles sera décrite, en référence aux figures 2 et 3.

Le dispositif de fixation 16 comporte des moyens 17 de fixation du transformateur au châssis 14.

Les moyens de fixation 17 comportent une plaque de fixation 18, destinée à recevoir le transformateur électrique 12. La plaque de fixation 18 est solidarisée au châssis 14, par des moyens de solidarisation classiques 20, par exemple un système de vis/écrous.

Avantageusement, les moyens de fixation 17 comportent au moins un organe d'amortissement 22, déformable élastiquement, intercalé entre la plaque de fixation 18 et le transformateur électrique 12. L'organe d'amortissement 22 comporte des plots déformables élastiquement 24, par exemple des plots caoutchoucs. Ces plots déformables 24 sont enserrés entre la plaque de fixation 18 et une contre-plaque 26, par une vis de serrage 28 munie de moyens de vissage 30. Le transformateur électrique 12 est relié aux plots déformables 24 par l'intermédiaire d'au moins un bras de liaison 32 solidarisée d'une part au transformateur électrique 12, et passant par ailleurs à travers les plots déformables 24 dans des orifices prévus à cet effet.

Cette fixation par l'intermédiaire de l'organe d'amortissement 22 permet de limiter, ou supprimer, la transmission, vers le transformateur 12, de chocs, de bruits, de vibrations, etc.

Le dispositif de fixation 16 selon l'invention comporte par ailleurs des moyens antichute 35, destinés à empêcher une chute du transformateur 12 en cas de rupture des moyens de fixation 17, par exemple en cas d'accident ferroviaire.

Les moyens antichute 35 comportent, pour chaque partie de fixation, au moins un axe antichute 34 monté libre dans des orifices traversant un pied du châssis 14 et traversant un organe de passage 36 associé au transformateur électrique 12, l'axe antichute 34 étant immobilisé suivant son axe longitudinal au pied du châssis 14, comme cela est notamment représenté sur la figure 3. Chaque axe antichute 34 est solidarisé au châssis 14 de toute manière envisageable. Par exemple, l'axe antichute 34 passe dans des orifices ménagés sur ce pied du châssis 14 et cet axe antichute 34 est immobilisé mécaniquement par une liaison vis/écrou au pied du châssis 14.

Chaque partie de fixation comporte également, pour chaque axe antichute 34, au moins un organe 36 de passage pour l'axe antichute 34, comprenant un orifice 38 de passage de l'axe antichute 34, et solidarisé au transformateur électrique 12.

Par exemple, l'organe de passage 36 est solidarisé au transformateur électrique 12 par soudage.

L'organe de passage 36 présente une forme générale allongée, l'orifice de passage 38 s'étendant sur toute sa longueur.

Avantageusement, l'orifice de passage 38 présente un diamètre supérieur au diamètre de l'axe antichute 34 correspondant, par exemple au moins 1,2 fois supérieur, de préférence au moins 1,4 fois supérieur. Ainsi, il existe une mobilité possible entre le transformateur 12 et l'axe antichute 34. Cette mobilité permet de ne pas entraver les effets de l'organe d'amortissement 22.

Conformément au mode de réalisation décrit, la voiture 10 s'étendant dans une direction longitudinale X, chaque axe antichute 34 s'étend parallèlement à cette direction longitudinale X.

On notera que l'invention n'est pas limitée au mode de réalisation décrit, mais pourrait présenter diverses variantes.

En particulier, le dispositif de fixation 16 peut être utilisé pour fixer tout autre équipement envisageable en sous-châssis de la voiture 10.

## Revendications

1. Voiture de véhicule ferroviaire (10) s'étendant dans une direction longitudinale (X), comportant un châssis (14) et un équipement (12) agencé en sous châssis, et comprenant un dispositif (16) de fixation de l'équipement (12) en sous-châssis de la voiture de véhicule ferroviaire, le dispositif de fixation (16) comprenant des moyens (17) de fixation de l'équipement au châssis et des moyens antichute (35) comprenant :
- au moins un axe antichute (34), destiné à être solidarisé au châssis (14), et
- au moins un organe (36) de passage de l'axe antichute (34), comprenant un orifice (38) de passage de l'axe antichute (34), et destiné à être solidarisé à l'équipement (12), et dans lequel chaque axe antichute (34) s'étend parallèlement à la direction longitudinale (X),
**caractérisé en ce que** les moyens de fixation (17) comportent au moins un organe d'amortissement (22), déformable élastiquement, agencé cinématiquement entre l'équipement (12) et le châssis (14), et **en ce que** l'orifice de passage (38) présente un diamètre au moins 1,2 fois supérieur au diamètre de l'axe antichute (34) correspondant.

2. Voiture de véhicule ferroviaire (10) selon la revendication 1, comportant quatre axes antichute (34), chacun destiné à être agencé à proximité d'un coin de l'équipement (12), cet équipement (12) présentant une forme générale de parallélépipède.

3. Voiture (10) de véhicule ferroviaire selon l'une quelconque des revendications précédentes, dans laquelle l'équipement (12) est un transformateur électrique.

## Patentansprüche

1. Schienenfahrzeugwagen (10), der sich in einer Längsrichtung (X) erstreckt, ein Fahrgestell (14) und eine Ausrüstung (12) aufweist, die im Untergestell angeordnet ist, und eine Vorrichtung (16) zur Befestigung der Ausrüstung (12) am Untergestell des Schienenfahrzeugwagens umfasst, die Befestigungsvorrichtung (16) umfassend Mittel (17) zum Befestigen der Ausrüstung am Fahrgestell und Fallschutzmittel (35), die Folgendes umfassen:
- mindestens einen Absturzsicherungsstift (34), der dazu bestimmt ist, fest mit dem Fahrgestell (14) verbunden zu werden, und
- mindestens ein Organ (36) zum Durchführen des Absturzsicherungsstifts (34), das eine Öffnung (38) zum Durchführen des Absturzsicherungsstifts (34) umfasst und dazu bestimmt ist, fest mit der Ausrüstung (12) verbunden zu werden,
und wobei sich jeder Absturzsicherungsstift (34) parallel zur Längsrichtung (X) erstreckt,
**dadurch gekennzeichnet, dass** die Befestigungsmittel (17) mindestens ein elastisch verformbares Dämpfungsorgan (22) umfassen, das kinematisch zwischen der Ausrüstung (12) und dem Fahrgestell (14) angeordnet ist, und dass die Durchgangsöffnung (38) einen Durchmesser aufweist, der mindestens 1,2-mal größer ist als der Durchmesser des entsprechenden Absturzsicherungsstifts (34).

2. Schienenfahrzeugwagen (10) nach Anspruch 1, mit vier Absturzsicherungsstiften (34), die jeweils dazu bestimmt sind, in der Nähe einer Ecke der Ausrüstung (12) angeordnet zu werden, wobei diese Ausrüstung (12) eine allgemeine parallelepipedische Form aufweist.

3. Schienenfahrzeugwagen (10) nach einem der vorherigen Ansprüche, wobei die Ausrüstung (12) ein elektrischer Transformator ist.

## Claims

1. A railway vehicle carriage (10) extending in a longitudinal direction (X), comprising a chassis (14) and equipment (12) arranged on the underframe, and comprising a device (16) for fixing the equipment (12) to the underframe of the railway vehicle carriage, the fixing device (16) comprising means (17) for attaching the equipment to the underframe and fall prevention means (35) comprising:
- at least one anti-fall pin (34) designed to be fixed to the chassis (14), and
- at least one member (36) for passage of the fall prevention pin (34), comprising an orifice (38) for passage of the fall prevention pin (34), and intended to be secured to the equipment (12),
and in which each fall prevention pin (34) extends parallel to the longitudinal direction (X),
**characterised in that** the fastening means (17) comprise at least one elastically deformable damping member (22) kinematically arranged between the equipment (12) and the frame (14), and **in that** the passage orifice (38) has a diameter at least 1.2 times greater than the diameter of the corresponding fall prevention pin (34).

2. A railway vehicle carriage (10) according to claim 1, comprising four anti-drop pins (34), each intended to be arranged near a corner of the equipment (12), this equipment (12) having the general shape of a parallelepiped.

3. A railway vehicle carriage (10) under any of the previous claims, in which the equipment (12) is an electrical transformer.
